# EUROPÄISCHE PATENTANMELDUNG

(11) **EP 2 174 635 A1**
(43) Veröffentlichungstag der Anmeldung: **14.04.2010**
(21) Anmeldenummer: 09170433.8
(22) Anmeldetag: 16.09.2009
(51) Int. Cl.: A61H 33/06

(54) **Benutzerschnittstelle sowie Verfahren zu deren Betrieb**

(30) Priorität: 10.10.2008 DE 102008050912
(71) Anmelder: EOS-Werke Günther GmbH, 35759 Driedorf (DE)
(72) Erfinder: Günther, Wolfgang, Dr., 35781, Weilburg (DE)
(74) Vertreter: Tappe, Hartmut

(57) **Zusammenfassung**

Die Erfindung betrifft ein Verfahren zum Betrieb einer Benutzerschnittstelle sowie Benutzerschnittstelle für eine Betriebsparametersteuerung einer Sauna-, Dampfbad-, Feuchtraum-, Wärme-, Lichtkabine oder dergleichen, wobei die Benutzerschnittstelle eine Anzeigeeinrichtung und eine Betätigungseinrichtung mit einer berührungssensitiven Oberfläche umfasst, wobei Oberflächenbereiche der berührungssensitiven Oberfläche zur Benutzerinteraktion dienen, und wobei mittels der Anzeigeinrichtung eine bildhafte Darstellung (10) dargestellt wird, wobei die Betätigungseinrichtung so mit der Anzeigeeinrichtung zusammenwirkt, dass ein Abbild (11) einer Kabine dargestellt wird, wobei zumindest ein Oberflächenbereich zumindest einem Abbildungsbereich (31, 32, 33, 34, 35, 36, 37, 38) des Abbilds örtlich zugeordnet wird.

## Beschreibung

Die Erfindung betrifft ein Verfahren zum Betrieb einer Benutzerschnittstelle sowie eine Benutzerschnittstelle für eine Betriebsparametersteuerung einer Sauna-, Dampfbad-, Feuchtraum-, Wärme-, Lichtkabine oder dergleichen, wobei die Benutzerschnittstelle eine Anzeigeeinrichtung und eine Betätigungseinrichtung mit einer berührungssensitiven Oberfläche umfasst, wobei Oberflächenbereiche der berührungssensitiven Oberfläche zur Benutzerinteraktion dienen, und wobei mittels der Anzeigeeinrichtung eine bildhafte Darstellung dargestellt wird.

Derartige Verfahren bzw. Benutzerschnittstellen sind aus dem Stand der Technik bekannt, wobei die Benutzerschnittstelle innerhalb oder außerhalb beispielsweise einer Saunakabine angeordnet ist und zur Anzeige von Betriebsparametern und zur Bedienung der Saunakabine dient. Die Anzeigeeinrichtung ist dabei in Art eines Bildschirms ausgebildet, wobei eine berührungssensitive Oberfläche des Bildschirms als Schalt- bzw. Regeleinrichtung zur Einstellung von Betriebsparametern dient. Derartige Benutzerschnittstellen werden regelmäßig auch als Touchscreen bezeichnet. Auf dem Bildschirm werden Wörter, Symbole oder Abbilder von Schaltern und Stellgliedern dargestellt, welche durch eine Berührung der betreffenden Bildschirmoberfläche durch den Benutzer in Art eines realen Schalters oder Stellgliedes bedient werden können. Weiter sind häufig so genannte Menüs vorgesehen, die eine Vielzahl von Einstellungen ermöglichen. Bei einer Saunakabine können so beispielsweise eine Einschaltzeit, eine Betriebsdauer, eine Temperatur, eine Luftfeuchte, Leuchten und verschiedene andere Komponenten der Saunakabine eingestellt werden. Weiter können Messwerte oder Schaltzustände von Sensoren bzw. Schaltern für beispielsweise eine Kabinentemperatur oder einen Heizbetrieb eines Saunaofens zur Information eines Benutzers dargestellt werden. Zur Umsetzung der Benutzereingaben in an Komponenten der Saunakabine angepasste Steuerbefehle bzw. zur Anzeige von Messwerten und Schaltzuständen der Komponenten ist die Benutzerschnittstelle mit einer Betriebsparametersteuerung gekoppelt. Die Betriebsparametersteuerung kann dabei örtlich unabhängig von der Benutzerschnittstelle ausgebildet sein.

Weiter sind aus dem Stand der Technik Benutzerschnittstellen in Art eines Touchscreens bekannt, die insbesondere innerhalb eines Innenraums einer Feuchtraumkabine angeordnet sind. So können Betriebsparameter der Kabine unmittelbar durch die in der Kabine befindlichen Benutzer eingestellt werden, ohne dass eine weitere Bedienperson außerhalb der Kabine bzw. ein Verlassen der Kabine notwendig ist. Durch die Verwendung eines Touchscreens als eine Betätigungseinrichtung ergibt sich der weitere Vorteil, dass eine Gefahr eines Eindringens von Feuchtigkeit gemindert wird, da ein Touchscreen wesentlich einfacher gegenüber Feuchtigkeit abzudichten ist, als konventionelle Schalter und Stellelemente.

Bei den aus dem Stand der Technik bekannten Benutzerschnittstellen ist nachteilig, dass die Benutzerschnittstellen für Besucher von beispielsweise einer Saunakabine nur schwer zu bedienen sind. So verfügen moderne Saunakabinen über eine Vielzahl von Komponenten, die wiederum eine Reihe von Einstellungen und Anzeigeoptionen mittels der Benutzerschnittstelle zulassen. Vielfach sind nur einige wenige Benutzer mit einer Bedienung der Benutzerschnittstelle hinreichend vertraut. Weniger technisch versierte Personen oder sporadische bzw. erstmalige Besucher einer derartigen Kabine sehen hingegen eine Bedienung regelmäßig als ein Problem an, da nicht klar ist, welche der vielfältigen Einstellmöglichkeiten moderner Anlagen durch eine Betätigung zum gewünschten Ergebnis führen. Selbst eine Anordnung der Einstellmöglichkeiten innerhalb von Menüstrukturen oder eine Zuordnung zu Symbolen erleichtert eine Bedienung nicht, da der Benutzer sich zunächst innerhalb der Menüstruktur orientieren bzw. die Symbole interpretieren muss. Auch eine erklärende Schrift löst das Problem nicht, da immer nur eine Schriftsprache verwendet werden kann. So können sich unter Umständen mehrere, jeweils verschiedensprachige Besucher in einer Kabine befinden. Auch bedarf es dann zunächst einer Einstellung der jeweils benötigten Schriftsprache.

Es ist daher Aufgabe der Erfindung, ein Verfahren zum Betrieb einer Benutzerschnittstelle, eine Benutzerschnittstelle sowie eine Betriebsparametersteuerung vorzuschlagen, das bzw. die eine besonders einfache, von interpretierbaren Symbolen oder Schriftsprache unabhängige, intuitive Bedienung ermöglicht. Diese Aufgabe wird durch ein Verfahren mit den Merkmalen des Anspruchs 1, durch eine Benutzerschnittstelle mit den Merkmalen des Anspruchs 19 und eine Betriebsparametersteuerung mit den Merkmalen des Anspruchs 28 gelöst.

Bei dem erfindungsgemäßen Verfahren zum Betrieb einer Benutzerschnittstelle für eine Betriebsparametersteuerung einer Sauna-, Dampfbad-, Feuchtraum-, Wärme-, Lichtkabine oder dergleichen umfasst die Benutzerschnittstelle eine Anzeigeeinrichtung und eine Betätigungseinrichtung mit einer Berührungssensitiven Oberfläche, wobei Oberflächenbereiche der berührungssensitiven Oberfläche zur Benutzerinteraktion dienen, wobei mittels der Anzeigeeinrichtung eine bildhafte Darstellung dargestellt wird, und wobei die Betätigungseinrichtung so mit der Anzeigeeinrichtung zusammenwirkt, dass ein Abbild einer Kabine dargestellt wird, wobei zumindest ein Oberflächenbereich zumindest einem Abbildungsbereich des Abbilds örtlich zugeordnet wird.

Insbesondere dadurch, dass mittels der Anzeigeeinrichtung ein Abbild einer Kabine dargestellt wird, wird die Bedienung der Benutzerschnittstelle erheblich vereinfacht. Vorzugsweise gibt das Abbild der Kabine eine räumliche Situation der realen Kabine zumindest teilweise wieder. Ein Benutzer wird so in die Lage versetzt, ohne eine Verwendung von Schriftsprache, Symbolen der dergleichen, das dargestellte Abbild der Kabine intuitiv als die Kabine zu erkennen die er besucht. Weiter wird zumindest ein Oberflächenbereich der Betätigungseinrichtung zumindest einem Abbildungsbereich des Abbilds der Kabine örtlich zugeordnet. Das heißt einem Oberflächenbereich der berührungssensitiven Oberfläche ist eine Schalt- oder Einstellfunktion zugewiesen, wobei der Abbildungsbereich zumindest teilweise mit dem Oberflächenbereich überlagert wird, wodurch die örtliche Zuordnung beider Bereiche erzielt wird. So kann nunmehr ein durch den Abbildungsbereich eingegrenzter, definierter Bedeutungsinhalt des Abbilds der Kabine mit dem als Schalter oder Einstellelement dienenden Oberflächenbereich in einen unmittelbaren Funktionszusammenhang gebracht werden. Durch eine Betätigung des Oberflächenbereiches kann so eine Komponente der Kabine bedient werden, wobei die Komponente durch den im zugehörigen Abbildungsbereich des Abbilds der Kabine liegenden Bedeutungsinhalt definiert ist. So ist es möglich, einen einen Kabinenraum betreffenden Abbildungsbereich eines Abbilds der Kabine einem Oberflächenbereich örtlich zuzuordnen, wobei durch eine Betätigung des Oberflächenbereichs ein Betriebsparameter des Kabinenraums beeinflussbar wird.

Demnach sind weder Symbole noch Zeichen oder sonstige Informationen beinhaltende Darstellungen notwendig, damit ein Benutzer den zur Beeinflussung des Betriebsparameters notwendigen Schalter bzw. Oberflächenbereich auffinden kann. Auch ergibt sich im vorliegenden Fall aus dem im Abbildungsbereich enthaltenen Bedeutungsinhalt - dem Kabinenraum - dass ein Betriebsparameter des Kabinenraums beeinflussbar ist.

In einer Ausführungsform des Verfahrens können mehrere Oberflächenbereiche mehreren Abbildungsbereichen des Abbilds örtlich zugeordnet werden. So können eine Mehrzahl von Betriebsparametern unabhängig voneinander beeinflusst werden. Beispielsweise kann ein Abbild des Kabinenraums in verschiedene Abbildungsbereiche unterteilt sein, denen jeweils ein Oberflächenbereich örtlich zugeordnet wird. Eine Beeinflussung der durch die jeweiligen Abbildungsbereiche definierten Kabinenraumbereiche wird so möglich.

In einer weiteren Ausführungsform des Verfahrens kann bei einer örtlichen Zuordnung eines Oberflächenbereiches zu einem Abbildungsbereich der Abbildungsbereich farbig dargestellt werden. Eine dem Abbildungsbereich zugewiesene Funktion kann so hervorgehoben und signalisiert werden. Ein Benutzer kann dann besonders einfach den sichtbaren Abbildungsbereich als beispielsweise einen Schalter erkennen.

Besonders vorteilhaft ist es, wenn ein Abbildungsbereich durch einen innerhalb des Abbilds visuell erkennbaren Bereich begrenzt wird. Beispielsweise kann eine Raumfläche der Kabine, wie ein Fußboden, ein visuell erkennbarer Bereich des Abbilds sein, wobei der Fußboden dann dem Abbildungsbereich entspricht. Umfasst der Fußboden eine Fußbodenheizung, kann diese einfach mittels des Verfahrens von einem Benutzer aufgefunden und betätigt werden, ohne dass besondere Darstellungen oder Symbole für eine Fußbodenheizung verwendet werden müssten.

Auch kann ein Abbildungsbereich durch ein innerhalb des Abbilds visuell erkennbares Objekt begrenzt werden. In einer Kabine visuell erkennbare Objekte können zum Beispiel ein Saunaofen, eine Zugangstüre, eine Befeuchtungseinrichtung, eine Belüftungseinrichtung, ein Thermometer, ein Hygrometer, eine Uhr, eine Beleuchtungseinrichtung sowie weitere aus dem Stand der Technik bekannte gegenständliche Komponenten in derartiger Kabinen sein. Der Abbildungsbereich kann dann beispielsweise einer Kontur eines abgebildeten Saunaofens entsprechen. Soll eine Temperatureinstellung des Saunaofens vorgenommen werden, ist es lediglich notwendig, einen den Abbildungsbereich überdeckenden Oberflächenbereich sensitiv anzusprechen.

Erhält die Benutzerschnittstelle eine Betriebsinformation eines realen Bereiches oder Objekts von der Betriebsparametersteuerung, kann ein Abbildungsbereich in Abhängigkeit eines Betriebszustandes eines visuell erkennbaren Bereichs oder Objekts mittels einer optischen Signalisierung dargestellt werden, wobei der betreffende Betriebszustand besonders einfach von einem Benutzer erkannt und zugeordnet werden kann. Alternativ kann eine innerhalb des Abbilds des Kabinenraums abgebildete fiktive Person bei Erreichen einer beispielsweise Betriebstemperatur optisch so signalisiert werden, dass für einen Benutzer eine Betriebsbereitschaft der Kabine erkennbar ist.

Eine einfache Erkennung eines Betriebszustandes wird gewährleistet, wenn die Benutzerschnittstelle eine Betriebsinformation eines realen Bereiches oder Objekts von der Betriebsparametersteuerung erhält, und ein Abbildungsbereich in Abhängigkeit eines Betriebszustandes eines visuell erkennbaren Bereichs oder Objekts in Farbabstufungen dargestellt wird. Beispielsweise kann ein Kabinenraum oder ein Saunaofen zur Signalisierung einer Betriebstemperatur bei niedrigen Temperaturen in einem blauen Farbton und dem gegenüber bei hohen Temperaturen in einem roten Farbton dargestellt werden, wobei mittlere Temperaturen von im Farbkreis zwischen liegenden Abstufungen signalisiert werden können.

Wenn die Benutzerschnittstelle eine Betriebsinformation eines realen Bereiches oder Objekts von der Betriebsparametersteuerung erhält, kann ein Abbildungsbereich in Abhängigkeit eines Betriebszustandes eines visuell erkennbaren Bereichs oder Objekts in Helligkeitsabstufungen dargestellt werden. Helligkeitsabstufungen können beispielsweise geeignet sein, Betriebszustände einer Kabinenbeleuchtung zu signalisieren.

Wenn die Benutzerschnittstelle eine Betriebsinformation eines realen Bereiches oder Objekts von der Betriebsparametersteuerung erhält, kann vorteilhaft ein Abbildungsbereich in Abhängigkeit einer Betriebsstörung eines visuell erkennbaren Bereiches oder Objekts mittels einer optischen Signalisierung dargestellt werden. Dies kann beispielsweise eine Farbänderung oder ein Farb- bzw. Helligkeitswechsel des betreffenden Bereichs bzw. Objekts sein. Demgemäß könnte ein Aufblinken eines Saunaofens ein Signal dafür sein, dass der Saunaofen eine zulässige Temperatur überschritten hat oder ausgefallen ist.

Um eine besonders sichere Bedienung zu gewährleisten, kann der Oberflächenbereich durch den Abbildungsbereich begrenzt werden. Dies stellt sicher, dass eine Betätigung der berührungssensitiven Oberfläche nur dann einen Vorgang bewirkt, wenn die berührungssensitive Oberfläche in den Grenzen des Abbildungsbereiches betätigt wird. Vorzugsweise entspricht dann der betreffende Oberflächenbereich dem Abbildungsbereich, das heißt der Oberflächenbereich wird mit dem Abbildungsbereich in eine übereinstimmende Überdeckung gebracht.

Das Verfahren ist besonders einfach ausführbar, wenn das Abbild in Graustufen dargestellt wird. Dann kann beispielsweise auf die Verwendung einer Farbanzeigeeinrichtung verzichtet werden, was insgesamt kostengünstig ist. Auch ist es alternativ möglich das Abbild in Graustufen und die Abbildungsbereiche, denen Funktionen zugewiesen sind, farblich darzustellen. Ein Benutzer erkennt dann besonders einfach welche Abbildungsbereiche funktional bedienbar sind. Demnach könnte ein Abbild einer Kabine in Graustufen dargestellt und beispielsweise ein Saunaofen sowie eine Belüftungseinrichtung farblich unterlegt sein. Aufgrund der farblichen Hervorhebung beider Objekte wird deren funktionale Bedeutung besonders eindeutig signalisiert.

Wird zusätzlich ein Piktogramm dargestellt und einem Abbildungsbereich zugeordnet, kann ein Bedeutungsinhalt eines Abbildungsbereiches für einen Benutzer noch besser verständlich dargestellt werden. So können beispielsweise Komponenten einer Kabine, deren Funktionen nicht unmittelbar aus deren Abbildung zu entnehmen sind, zusammen mit einem oder mehreren Piktogrammen dargestellt werden, welche die jeweilige Funktion verdeutlichen.

Weiter kann zusätzlich ein Ist- und oder Sollwert eines Betriebszustandes dargestellt und einem Abbildungsbereich zugeordnet werden. So kann beispielsweise innerhalb eines Abbildes eines Saunaofens bzw. innerhalb des betreffenden Abbildungsbereiches eine Skalenanzeige oder alleine eine numerische Anzeige eines oder mehrerer Temperaturwerte dargestellt werden. Die Temperaturwerte können dabei eine Ist-Temperatur und eine eingestellte Soll-Temperatur sein, so dass ein Benutzer schnell erkenn kann, ob der Saunaofen seine vorgesehene Betriebstemperatur erreicht hat. Ebenso können Atmosphärenparameter der Kabine oder Betriebszeiten derart dargestellt werden.

Eine besonders einfache Bedienung für eine Mehrzahl von Funktionen einer Komponente der Kabine ergibt sich, wenn nach einer Auswahl eines Oberflächenbereichs eine Menusteuerung der Benutzerschnittstelle dargestellt wird. Auch kann dann in einem dem Abbildungsbereich nachgeordneten Menüpunkt der Benutzerschnittstelle ein Piktogramm für sich alleine als eine bildhafte Darstellung mit einem eigens zugeordneten Abbildungsbereich verwendet werden. So können mehrere Funktionen einfach einem einzelnen Abbildungsbereich zugeordnet werden. Gleiches betrifft eventuelle Auswahlmöglichkeiten einer Funktion, wie beispielsweise unterschiedliche Lichtfarben einer Farbbeleuchtungseinrichtung.

Alternativ können nach einer Auswahl eines Oberflächenbereichs Betriebszustände angezeigt und/oder eingestellt werden. Das heißt einem Benutzer werden nach Auswahl eines dem betreffenden Abbildungsbereich zugeordneten Oberflächenbereichs Informationen dargeboten, die einen Betriebszustand betreffen bzw. es können Stellglieder angezeigt werden, die eine Einstellung der jeweiligen Komponente ermöglichen. Beispielsweise kann nach Auswahl einer Befeuchtungseinrichtung ein Ist- und Sollwert einer relativen Luftfeuchte einer Kabine zusammen mit einem oder mehreren Stellgliedern zur Einstellung des Sollwertes angezeigt werden.

Auch können je nach Zeitdauer der Auswahl eines Oberflächenbereichs verschiedene Funktionen ausgeführt werden. Wird der Oberflächenbereich nur kurz betätigt, erfolgt beispielsweise ein Ein- oder Ausschalten einer Funktion oder einer Anzeige. Wird der Oberflächenbereich vergleichsweise lange betätigt, beispielsweise für drei Sekunden, kann eine Menüsteuerung aktiviert oder eine variable Funktionseinstellung ausgeführt werden.

Mittels der Anzeigeeinrichtung kann zusätzlich zum Abbild einer Kabine ein vom Abbild der Kabine unabhängiger Abbildungsbereich dargestellt werden, wobei der unabhängige Abbildungsbereich einen Oberflächenbereich zugeordnet wird. Dieser Abbildungsbereich kann angrenzend an das Abbild der Kabine bzw. innerhalb des Abbilds als ein im Wesentlichen einfarbiger Abbildungsbereich dargestellt sein, so dass für einen Benutzer schnell ersichtlich ist, dass die Informationen und Funktionen dieses Abbildungsbereiches nicht in einem unmittelbaren Wirkungszusammenhang mit dem Abbild der Kabine bzw. den dort angezeigten Abbildungsbereichen stehen. Beispielsweise können in dem unabhängigen Abbildungsbereich eine allgemeine Uhrzeitangabe, Ein-/Ausschalter, eine Benutzerhilfe sowie eine Einstellfunktion zur Einrichtung von Grundfunktionen dargestellt werden. Somit wird einem Benutzer deutlich signalisiert, dass die in dem unabhängigen Abbildungsbereich wiedergegebenen Informationen nicht für eine Bedienung der für einen normalen Betrieb der Kabine vorgesehenen Funktionen dienen sollen. So können diese Funktionen insbesondere von einer versierten oder mit der Bedienung näher vertrauten Bedienperson genutzt werden.

Werden sichtbare Betriebszustände mittels des Abbilds der Kabine wiedergegeben, kann ein Benutzer besonders einfach eine Einstellung eines Betriebszustandes nachvollziehen. So kann beispielsweise eine Einstellung einer Beleuchtungsanlage oder auch eine geöffnete Kabinentüre unmittelbar durch eine Veränderung des Abbilds mit der entsprechenden Umgebungshelligkeit bzw. durch Darstellung einer geöffneten Kabinentüre dargestellt werden. So erhält ein Benutzer eine Rückmeldung über seine Bedienung im Kontext mit der realen Betriebsituation, was eine Bedienung der Benutzerschnittstelle weiter verbessert.

Die Erfindung betrifft weiter eine Benutzerschnittstelle für eine Betriebsparametersteuerung einer Sauna-, Dampfbad-, Feuchtraum-, Wärme-, Lichtkabine oder dergleichen, wobei die Benutzerschnittstelle eine Anzeigeeinrichtung und eine Betätigungseinrichtung mit einer berührungssensitiven Oberfläche umfasst, wobei Oberflächenbereiche der berührungssensitiven Oberfläche zur Benutzerinteraktion dienen, wobei die Anzeigeeinrichtung zur bildhaften Darstellung geeignet ist, und wobei die Betätigungseinrichtung so mit der Anzeigeeinrichtung zusammenwirkt, dass ein Abbild einer Kabine darstellbar ist, wobei zumindest ein Oberflächenbereich zumindest einem Abbildungsbereich des Abbilds örtlich zugeordnet ist. Vorzugsweise ist die Benutzerschnittstelle außerhalb der Kabine angeordnet, da dann auf eine besondere Abdichtung gegen Feuchtigkeit bzw. auf eine temperaturbeständige Ausbildung verzichtet werden kann, wobei eine Anordnung einer derart verbesserten Benutzerschnittstelle innerhalb der Kabine durchaus möglich ist.

In einer Ausführungsform der Benutzerschnittstelle kann das Abbild aus einer Anzahl von Abbildern vom Benutzer selbst wählbar sein. Das heißt die Benutzerschnittstelle kann eine Reihe von Abbildern zur Verfügung stellen, aus denen sich der Benutzer sich das für seinen Verständnishorizont am geeignetsten erscheinende Abbild auswählen kann.

Weiter ist es vorteilhaft wenn ein Betriebszustand durch Auswahl eines den Betriebszustand darstellenden Abbilds vom Benutzer wählbar ist. So kann die Benutzerschnittstelle eine Mehrzahl von Abbildern der Kabine zur Verfügung stellen, die jeweils unterschiedliche Betriebszustände signalisieren. Beispielsweise kann ein Saunaofen durch eine bestimmte Farbgebung als aufgeheizt dargestellt sein, wobei durch eine Auswahl des betreffenden Abbilds eine Aufheizung des Saunaofens entsprechend der Darstellung bewirkt wird. Diese Funktion der Benutzerschnittstelle kann auch besonders einfach zur Einstellung bestimmter Beleuchtungssituationen genutzt werden.

In einer Ausführungsform der Benutzerschnittstelle ist das Abbild der Kabine als ein dreidimensionales Abbild dargestellt. Ein Benutzer kann sich dann besonders einfach in der perspektivischen Darstellung orientieren und die abgebildeten Komponenten erkennen. Ein dreidimensionales Abbild kann auch in Art eines Hologramms dargestellt sein.

Auch kann ein fotografisches Abbild dargestellt sein, wodurch eine Erkennung des Kabineninnenraums und der betreffenden Komponenten weiter vereinfacht wird.

Alternativ kann ein simultanes Abbild der Kabine dargestellt sein. Ein simultanes Abbild kann beispielsweise durch eine Kameraeinrichtung, die ein Abbild des Kabineninnenraums aus einer statischen Perspektive wiedergibt, dargestellt werden. Eine Orientierung innerhalb des Abbilds der Kabine wird dadurch noch weiter erleichtert, da immer die tatsächliche, örtliche Situation dargestellt wird. Auch muss dann das Abbild nicht an Veränderungen innerhalb der Kabine angepasst werden.

In einer weiteren Ausführungsform kann ein zweidimensionales Abbild der Kabine dargestellt sein. Diese Art der Darstellung ermöglicht eine besonders einfache Wiedergabe einer Kabinensituation.

Auch kann ein Panorama-Abbild der Kabine dargestellt sein. Das Panorama-Abbild der Kabine kann sowohl zweidimensional als auch dreidimensional sein und eine Rundumansicht der Kabine ermöglichen. So können zumindest alle in der Kabine befindlichen, visuell erfassbaren Komponenten der Kabine dargestellt werden.

In einer weiteren vorteilhaften Ausführungsform der Benutzerschnittstelle kann ein vom Benutzer gefertigtes Abbild dargestellt sein. So kann eine vom Benutzer erstellte graphische Darstellung oder auch eine Fotografie der Kabine als ein Abbild der Kabine verwendet werden. Das Abbild der Kabine ist somit individualisierbar, wodurch eine Erkennung durch den das Abbild fertigenden Benutzer weiter verbessert wird. Weiter wird eine Akzeptanz der Benutzerschnittstelle für gegenüber sich technischen Dingen reserviert verhaltenden Benutzern verbessert.

Weitere vorteilhafte Ausführungsformen der Benutzerschnittstelle ergeben sich aus den Merkmalsbeschreibungen der auf den Verfahrensanspruch 1 rückbezogenen Unteransprüche.

Die erfindungsgemäße Betriebsparametersteuerung für eine Sauna-, Dampfbad-, Feuchtraum-, Wärme-, Lichtkabine oder dergleichen umfasst eine vorstehend beschriebene Benutzerschnittstelle. Die Betriebparametersteuerung wird somit einfach bedienbar.

In einer Ausführungsform der Betriebsparametersteuerung umfasst diese eine Kameraeinrichtung zur Darstellung eines simultanen Abbilds des Kabineninnenraums aus einer statischen Perspektive mittels der Benutzerschnittstelle. Die Kameraeinrichtung kann dann unmittelbar mit der Benutzerschnittstelle verbunden sein. Auch können mehrere Kameraeinrichtungen im Kabineninnenraum oder außerhalb der Kabine zur wahlweisen Darstellung unterschiedlicher Perspektiven positioniert sein.

Nachfolgend werden bevorzugte Ausführungsformen der Erfindung unter Bezugnahme auf die beigefügte Zeichnung näher erläutert.

### Es zeigen:

- **Fig. 1**:: eine von einer Ausführungsform der Benutzerschnittstelle dargebotene Darstellung,
- **Fig. 2:**: eine perspektivische Ansicht eines Kabinenraums mit einer Ausführungsform einer Betriebsparametersteuerung.

Eine Wiedergabe einer Darstellung 10 einer nicht gezeigten Anzeigeeinrichtung gemäß der **Fig. 1** umfasst ein dreidimensionales Abbild 11 einer Saunakabine sowie einen das Abbild 11 umgebenden Rahmen 12. Die Darstellung 10 wird von einer hier nicht sichtbar, berührungssensitiven Oberfläche überlagert, welche hier ebenfalls nicht sichtbare Oberflächenbereiche ausbildet, denen bei einer Berührung eine Funktionsausführung zugewiesen ist. Innerhalb des Rahmens 12 sind Abbildungsbereiche 13, 14, 15, 16 und 17 definiert. Die Abbildungsbereiche 13 bis 17 sind jeweils einem Piktogramm 18 zur Darstellung eines Ein-/Ausschalters, einer Anzeige 19 zur Wiedergabe einer Uhrzeit, einem Piktogramm 20 zur Anzeige eines Schalters für eine Nachheizzeit, einem Piktogramm 21 zur Anzeige eines Schalters für Grundeinstellungen der Benutzerschnittstelle sowie einem Piktogramm 22 zur Anzeige eines Schalters für eine Hilfefunktion zugeordnet. Die Abbildungsbereiche 13 bis 17 entsprechen dabei der jeweiligen Erstreckung von Flächen der Piktogramme 18, 20, 21, 22 bzw. der Anzeige 19. Die Abbildungsbereiche 13 bis 17 werden weiter von den hier nicht gezeigten Oberflächenbereichen überlagert, wobei eine Fläche der Oberflächenbereiche der Größe der Abbildungsbereiche entspricht.

Das Abbild 11 gibt eine tatsächlich vorhandene Einrichtung einer hier nicht gezeigten Saunakabine in einer bildhaften Darstellung wieder. Das Abbild 11 zeigt einen Kabineninnenraum 23 mit den darin enthaltenen Komponenten, und zwar einen Saunaofens 24, eine Belüftungsanlage 25, eine Farbbeleuchtungseinrichtung 26, eine Leuchte 27, eine Temperaturanzeige 28, ein Hygrometer 29 und eine Aufgusseinrichtung 30. Entsprechend einer jeweiligen Größe der gegenständlichen Darstellung der Komponenten 24 bis 30 ist diesen jeweils ein Abbildungsbereich 31 bis 37 zugeordnet. Die Abbildungsbereiche 31 bis 37 sind dann wieder jeweils mit einem in der jeweiligen entsprechenden Größe definierten Oberflächenbereich überlagert und diesem so örtlich zugeordnet. Eine Berührung des hier nicht dargestellten Oberflächenbereiches, welcher dem Abbildungsbereich 31 zugeordnet ist, der wiederum durch die Darstellung des Saunaofens 24 definiert ist, bewirkt eine Anzeige einer hier nicht gezeigten, weiteren Darstellung zur Anzeige von Betriebsparametern des Saunaofens 24 zusammen mit Stellelementen bzw. Schaltern zur Einstellung einer gewünschten Betriebstemperatur.

Für alle Abbildungsbereiche 31 bis 37 bzw. den jeweiligen Komponentendarstellungen 24 bis 30 ist jeweils eine Farbdarstellung und für die übrigen Bereiche des Abbilds 11 ist eine Darstellung in Grausstufen vorgesehen. So ist für einen Benutzer deutlich erkennbar, dass die abgebildeten Komponenten 24 bis 30 über die Benutzerschnittstelle betätigt bzw. eingestellt werden können. Dem Kabinenraum 23 ist ein Abbildungsbereich 38 zugewiesen, der das gesamte Abbild 11 umfasst und der von den übrigen Abbildungsbereichen 31 bis 37 ausgenommen ist bzw. überlagert wird. Dem Abbildungsbereich 38 ist kein Oberflächenbereich zugewiesen, so dass der Abbildungsbereich 38 lediglich eine Darstellung von Umgebungsparametern des realen Kabineninnenraums dient. So ist durch verschiedene Helligkeitsabstufungen eine Einstellung der Leuchte 27 darstellbar. Dementsprechend ist eine Lichtfarbe der Farbbeleuchtungseinrichtung 26 mittels des Abbildungsbereiches 33, in Anlehnung an den realen Betriebszustand der Farbbeleuchtungseinrichtung, darstellbar. Ein Betriebszustand des Saunaofens 24 kann mittels des Abbildungsbereiches 31 derart wiedergegeben werden, dass bei niedrigen Temperaturen der Saunaofen 24 in blauen Farbabstufungen und bei hohen Temperaturen in roten Farbabstufungen dargestellt wird.

**Fig.2** zeigt eine perspektivische Ansicht eines Kabinenraums 39 mit einer Ausführungsform einer hier teilweise dargestellten Betriebsparametersteuerung 40. Im Kabinenraum 39 sind eine Kameraeinrichtung 41 und eine Benutzerschnittstelle 42 der Betriebsparametersteuerung 40 angeordnet. Die Kameraeinrichtung 41 ist unmittelbar mit der Benutzerschnittstelle 42 verbunden, wobei die Benutzerschnittstelle 42 mittels einer Anzeigeeinrichtung 43 ein ausschnittsweises Abbild 44 des Kabinenraums 39 simultan darstellt, welches von der Kameraeinrichtung 41 aufgenommen wird. Die Benutzerschnittstelle 42 entspricht in ihrer Wesentlichen Funktion der Beschreibung der Benutzerschnittstelle nach **Fig. 1****.**

## Patentansprüche

1. Verfahren zum Betrieb einer Benutzerschnittstelle für eine Betriebsparametersteuerung einer Sauna-, Dampfbad-, Feuchtraum-, Wärme-, Lichtkabine oder dergleichen, wobei die Benutzerschnittstelle (42) eine Anzeigeeinrichtung und eine Betätigungseinrichtung mit einer berührungssensitiven Oberfläche umfasst, wobei Oberflächenbereiche der berührungssensitiven Oberfläche zur Benutzerinteraktion dienen, und wobei mittels der Anzeigeeinrichtung eine bildhafte Darstellung (10) dargestellt wird,
**dadurch gekennzeichnet,**
**dass** die Betätigungseinrichtung so mit der Anzeigeeinrichtung (43) zusammenwirkt, dass ein Abbild (11, 44) einer Kabine (39) darstellt
wird, wobei zumindest ein
Oberflächenbereich zumindest einem Abbildungsbereich (31, 32, 33,
34, 35, 36, 37, 38) des Abbilds örtlich zugeordnet wird.

2. Verfahren nach Anspruch 1,
**dadurch gekennzeichnet,**
**dass** mehrere Oberflächenbereiche mehreren Abbildungsbereichen
(31, 32, 33, 34, 35, 36, 37, 38) des Abbilds (11, 44) örtlich zugeordnet werden.

3. Verfahren nach Anspruch 1 oder 2,
**dadurch gekennzeichnet,**
**dass** bei einer örtlichen Zuordnung eines Oberflächenbereichs zu einem Abbildungsbereich der Abbildungsbereich (31, 32, 33, 34, 35,
36, 37, 38) farbig dargestellt wird.

4. Verfahren nach einem der vorangehenden Ansprüche,
**dadurch gekennzeichnet,**
**dass** ein Abbildungsbereich (31, 32, 33, 34, 35, 36, 37, 38) durch einen innerhalb des Abbilds (11, 44) visuell erkennbaren Bereich (23) begrenzt wird.

5. Verfahren nach einem der vorangehenden Ansprüche,
**dadurch gekennzeichnet,**
**dass** ein Abbildungsbereich (31, 32, 33, 34, 35, 36, 37, 38) durch ein innerhalb des Abbilds (11, 44) visuell erkennbares Objekt (24, 25,
26, 27, 28, 29, 30) begrenzt wird.

6. Verfahren nach Anspruch 4 oder 5,
**dadurch gekennzeichnet,**
**dass** die Benutzerschnittstelle (42) eine Betriebszustandsinformation eines realen Bereiches oder Objekts von der Betriebsparametersteuerung (40) erhält, wobei ein Abbildungsbereich (31, 32, 33, 34, 35,
36, 37, 38) in Abhängigkeit eines Betriebszustandes eines visuell erkennbaren Bereichs (23) oder Objekts (24, 25, 26, 27, 28, 29, 30)
mittels einer optischen Signalisierung dargestellt wird.

7. Verfahren nach einem der Ansprüche 4 bis 6,
**dadurch gekennzeichnet,**
**dass** die Benutzerschnittstelle (42) eine Betriebszustandsinformation eines realen Bereiches oder Objekts von der Betriebsparametersteuerung (40) erhält, wobei ein Abbildungsbereich (31, 32, 33, 34, 35,
36, 37, 38) in Abhängigkeit eines Betriebszustandes eines visuell erkennbaren Bereichs (23) oder Objekts (24, 25, 26, 27,3 28, 29, 30) in Farbabstufungen dargestellt wird.

8. Verfahren nach einem der Ansprüche 4 bis 7,
**dadurch gekennzeichnet,**
**dass** die Benutzerschnittstelle (42) eine Betriebszustandsinformation eines realen Bereiches oder Objekts von der Betriebsparametersteuerung (40) erhält, wobei ein Abbildungsbereich (31, 32, 33, 34, 35,
36, 37, 38) in Abhängigkeit eines Betriebszustandes eines visuell erkennbaren Bereichs (23) oder Objekts (24, 25, 26, 27, 28, 29, 30) in
Helligkeitsabstufungen dargestellt wird.

9. Verfahren nach einem der Ansprüche 4 bis 8,
**dadurch gekennzeichnet,**
**dass** die Benutzerschnittstelle (42) eine Betriebszustandsinformation eines realen Bereiches oder Objekts von der Betriebsparametersteuerung (40) erhält, wobei ein Abbildungsbereich (31, 32, 33, 34, 35,
36, 37, 38) in Abhängigkeit einer Betriebsstörung eines visuell erkennbaren Bereichs (23) oder Objekts (24, 25, 26, 27, 28, 29, 30)
mittels einer optischen Signalisierung dargestellt wird.

10. Verfahren einem der vorangehenden Ansprüche,
**dadurch gekennzeichnet,**
**dass** der Oberflächenbereich durch den Abbildungsbereich (31, 32,
33, 34, 35, 36, 37, 38) begrenzt wird.

11. Verfahren nach einem der vorangehenden Ansprüche,
**dadurch gekennzeichnet,**
**dass** das Abbild (11, 44) in Graustufen dargestellt wird.

12. Verfahren nach einem der vorangehenden Ansprüche,
**dadurch gekennzeichnet,**
**dass** zusätzlich ein Piktogramm dargestellt und einem Abbildungsbereich zugeordnet wird.

13. Verfahren nach einem der vorangehenden Ansprüche,
**dadurch gekennzeichnet,**
**dass** zusätzlich ein Ist- und/oder Sollwert eines Betriebszustandes
dargestellt und einem Abbildungsbereich zugeordnet wird.

14. Verfahren nach einem der vorangehenden Ansprüche,
**dadurch gekennzeichnet,**
**dass** nach einer Auswahl eines Oberflächenbereichs eine Menuesteuerung der Benutzerschnittstelle (42) dargestellt wird.

15. Verfahren nach einem der vorangehenden Ansprüche,
**dadurch gekennzeichnet,**
**dass** nach einer Auswahl eines Oberflächenbereichs Betriebszustände angezeigt und/oder eingestellt werden können.

16. Verfahren nach einem der vorangehenden Ansprüche,
**dadurch gekennzeichnet,**
**dass** je nach Zeitdauer einer Auswahl eines Oberflächenbereichs verschiedene Funktionen ausgeführt werden.

17. Verfahren nach einem der vorangehenden Ansprüche,
**dadurch gekennzeichnet,**
**dass** mittels der Anzeigeeinrichtung (43) zusätzlich zum Abbild (11,
44) einer Kabine (39) ein vom Abbild der Kabine unabhängiger Abbildungsbereich (13, 14, 15, 16, 17) darstellt wird, wobei der unabhängige Abbildungsbereich einem Oberflächenbereich zugeordnet
wird.

18. Verfahren nach einem der vorangehenden Ansprüche,
**dadurch gekennzeichnet,**
**dass** mittels des Abbilds (11, 44) sichtbare Betriebszustände wiedergegeben werden.

19. Benutzerschnittstelle (42) für eine Betriebsparametersteuerung (40)
einer Sauna-, Dampfbad-, Feuchtraum-, Wärme-, Lichtkabine oder
dergleichen, wobei die Benutzerschnittstelle eine Anzeigeeinrichtung (43) und eine Betätigungseinrichtung mit einer berührungssensitiven Oberfläche umfasst, wobei Oberflächenbereiche der berührungssensitiven Oberfläche zur Benutzerinteraktion dienen, und wobei die Anzeigeeinrichtung zur bildhaften Darstellung (10) geeignet ist,
**dadurch gekennzeichnet,**
**dass** die Betätigungseinrichtung so mit der Anzeigeeinrichtung zusammenwirkt, dass ein Abbild (11, 44) einer Kabine (39) darstellbar
ist, wobei zumindest ein Oberflächenbereich zumindest einem Abbildungsbereich (31, 32, 33, 34, 35, 36, 37, 38) des Abbilds örtlich zugeordnet ist.

20. Benutzerschnittstelle nach Anspruch 19,
**dadurch gekennzeichnet,**
**dass** das Abbild (11, 44) aus einer Anzahl von Abbildern vom Benutzer wählbar ist.

21. Benutzerschnittstelle nach Anspruch 19 oder 20,
**dadurch gekennzeichnet,**
**dass** ein Betriebszustand durch Auswahl eines den Betriebszustand darstellenden Abbilds vom Benutzer wählbar ist.

22. Benutzerschnittstelle nach Anspruch 19 bis 21,
**dadurch gekennzeichnet,**
**dass** ein dreidimensionales Abbild (11, 44) dargestellt ist.

23. Benutzerschnittstelle nach Anspruch 22,
**dadurch gekennzeichnet,**
**dass** ein fotografisches Abbild dargestellt wird.

24. Benutzerschnittstelle nach Anspruch 22,
**dadurch gekennzeichnet,**
**dass** ein simultanes Abbild (44) dargestellt ist.

25. Benutzerschnittstelle nach Anspruch 19 bis 21,
**dadurch gekennzeichnet,**
**dass** ein zweidimensionales Abbild dargestellt ist.

26. Benutzerschnittstelle nach Anspruch 19 bis 25,
**dadurch gekennzeichnet,**
**dass** ein Panorama-Abbild dargestellt ist.

27. Benutzerschnittstelle nach Anspruch 19 bis 26,
**dadurch gekennzeichnet,**
**dass** ein vom Benutzer gefertigtes Abbild dargestellt ist.

28. Betriebsparametersteuerung (40) für eine Sauna-, Dampfbad-,
Feuchtraum-, Wärme-, Lichtkabine oder dergleichen,
**dadurch gekennzeichnet,**
**dass** die Betriebsparametersteuerung eine Benutzerschnittstelle (42) nach Anspruch 19 bis 27 aufweist.

29. Betriebsparametersteuerung nach Anspruch 28,
**dadurch gekennzeichnet,**
**dass** die Betriebsparametersteuerung (40) eine Kameraeinrichtung
(41) aufweist.
